# EUROPÄISCHE PATENTSCHRIFT

(11) **EP 1 304 169 B1**
(45) Veröffentlichungstag und Bekanntmachung des Hinweises auf die Patenterteilung: **22.09.2004**
(21) Anmeldenummer: 02022047.1
(22) Anmeldetag: 01.10.2002
(51) Int. Cl.: B02C 18/14, B02C 18/16, B02C 18/18, B02C 18/40

(54) **Zerkleinerungsvorrichtung**
Shredder device
Dispositif à broyer

(30) Priorität: 18.10.2001 DE 20117145 U; 28.01.2002 DE 20201236 U
(43) Veröffentlichungstag der Anmeldung: 23.04.2003
(73) Patentinhaber: Heissenberger & Pretzler Ges.m.b.H., 8130 Frohnleiten (AT)
(72) Erfinder: Pretzler, Rudolf, Dipl.-Ing., 8600 Bruck/Mur (AT); Heissenberger, Josef, Ing., 8045 Graz (AT)
(74) Vertreter: Laufhütte, Dieter, Dr.-Ing.

(56) Entgegenhaltungen:
- EP-B- 0 208 806
- EP-B- 0 767 004
- DE-U- 9 017 301
- DE-U- 9 421 212
- US-A- 5 402 948
- US-A- 6 094 795

## Beschreibung

Die Erfindung betrifft eine Zerkleinerungsvorrichtung, insbesondere für Gewerbeabfälle und hausmüllähnliche Materialien, nach dem Oberbegriff des Anspruchs 1.

Derartige Zerkleinerungsvorrichtungen sind bereits bekannt. Sie weisen eine langsam laufende Zerkleinerungswalze, die auf Umfang verteilte Zerkleinerungswerkzeuge trägt, und mit den Zerkleinemngswerkzeugen zusammenwirkende Gegenschneiden auf, die auf einem Gegenschneidenwerkzeugträger angeordnet sind. Die Gegenschneiden auf dem Gegenschneidenwerkzeugträger bilden gegenüber der Zerkleinerungswalze mit ihren Zerkleinerungswerkzeugen einen vorgespannten Anpresskamm, mit denen die in der Zerkleinerungswalze angeordneten Zerkleinerungswerkzeuge kämmen. Bei einer Fremdkörperbefrachtung, d. h. bei Auftreten eines harten und durch die Zerkleinerungsvorrichtung nicht zerkleinerbaren Fremdkörpers, beispielsweise eines Steins, wird der vorgespannte Anpresskamm weggepresst, sodass dadurch dem Fremdkörper der Weg freigegeben wird. Die Vorspannung wird also bei diesem Stand der Technik so vorgewählt, dass zwar das verhältnismäßig weiche organische Material sicher zerkleinert werden kann, dass aber bei Auftreten eines Steins oder eines anderen harten Gegenstandes, der die Schneiden beschädigen könnte, der Gegenschneidenwerkzeugträger mit den Gegenschneiden aus einer Eingriffsposition wegbewegt werden kann. Nachteilig bei diesem Stand der Technik ist es allerdings, dass der Fremdkörper mit in das zerkleinerte Gut gelangt. Darüber hinaus werden die Zerkleinerungswerkzeuge und Gegenschneiden durch häufiges Auftreten von Fremdkörpern abgenutzt.

Aus dem deutschen Gebrauchsmuster DE 298 09 078 U ist eine gattungsgemäße Lösung bekannt geworden, bei der die Zerkleinerungswalze für den Fall anhaltbar ist, dass bei Eintreten eines Fremdkörpers in den Zerkleinerungsbereich ein Grenzmoment überschritten wird. Beim Erreichen dieses Grenzmoments wird die Gegenschneideneinheit insgesamt über eine Kolbenzylinderanordnung von der Zerkleinerungswalze weggeschwenkt. Der Fremdkörper kann nun entnommen werden, ohne dass er die Zerkleinerungswerkzeuge abnutzt.

Bei dem vorbekannten Stand der Technik sind allerdings sowohl die Zerkleinerungswalze wie auch die Gegenschneideneinheit vergleichsweise komplex aufgebaut.

Aus der US 5,402,948 B ist bereits eine Verkleinerungsvorrichtung nach dem Oberbegriff des Anspruchs 1 bekannt. Auch die US 6,094,795 B beschreibt bereits eine Verkleinerungsvorrichtung gemäß des Oberbegriffs des Anspruchs 1.

Aufgabe der Erfindung ist es, eine gattungsgemäße Zerkleinerungsvorrichtung derart weiterzubilden, dass der Schnittspalt zwischen der Zerkleinerungswalze und der Gegenschneideneinheit in einfacher Weise einstellbar ist.

Erfindungsgemäß wird diese Aufgabe ausgehend von einer gattungsgemäßen Zerkleinerungsvorrichtung nach dem Oberbegriff des Anspruchs 1 durch die Kombination mit den kennzeichnenden Merkmalen des Anspruchs 1 gelöst. Demnach wird die Schnittspaltverstellung zwischen der Zerkleinerungswalze und der im wesentlichen aus dem Gegenschneidenwerkzeugträger und den Gegenschneidenwerkzeugen bestehenden Gegenschneideneinheit über zwei jeweils seitlich angeordnete Keile eingestellt.

Besondere Ausgestaltungen der Erfindung ergeben sich aus den sich an den Hauptanspruch anschließenden Unteransprüchen.

Demnach können die Keile durch zwei synchron geschaltete Hydraulikzylindereinheiten nach Innen bzw. Außen bewegt werden. Die Bewegung erfolgt hierbei coaxial zur Zerkleinerungswalze, wobei die Gegenflächen der Keile rahmenfest ausgeführt sind. Um die Verstellung des Schnittspalts durch Verschwenken des gesamten Gegenkammes zu erreichen, werden die Keile stufenlos auf die Rahmenfesten Gegenflächen geschoben. Um eine vollflächige Auflage der Keile zu gewährleisten, können diese in den Führungen zylindrisch geführt sein und frei verdrehbar sein, so dass sie sich jeweils zur Oberfläche der flächigen Auflage ausrichten können.

Weiterhin können gemäß einer ersten bevorzugten Ausgestaltung der Erfindung die Gegenschneidenwerkzeuge auf dem Gegenschneidenwerkzeugträger versetzt zueinander angeordnet sein. Hierdurch wird die Schneid- bzw. Reißkraft minimiert, da hier über den Eingriff des Zerkleinerungswerkzeugs zuerst ein Gegenschneidenwerkzeug und dann das benachbarte Gegenschneidenwerkzeug passiert wird. Hierdurch wird ein versetzter Schnitt mit kleineren Kraftspitzen erreicht.

Gemäß einer weiteren bevorzugten Ausführungsform der Erfindung können an dem Gegenschneidenwerkzeugträger Leisten derart angeordnet sein, dass sie das zu zerkleinernde Material im Verdichtungsvorgang axial transportieren. Hierzu können die auf dem Gegenschneidenwerkzeugträger angeordneten Leisten schräg angestellt sein.

Zur Verbesserung des Materialeinzugs können die Zerkleinerungswerkzeuge auf der Zerkleinerungswalze spiralförmig nebeneinander angeordnet sein.

Es können zusätzliche Abstreifer vorgesehen sein, die zwischen die auf der Zerkleinerungswalze angeordneten Zerkleinerungswerkzeuge greifen.

Das Gegenschneidenwerkzeug bzw. das Zerkleinerungswerkzeug kann in seiner Projektion im wesentlichen einem gleichseitigen Dreieck entsprechen, bei dem in den abgerundeten Ecken des Dreiecks vorstehende Zähne ausgebildet sind.

Das Zerkleinerungswerkzeug bzw. das Gegenschneidenwerkzeug kann jeweils auf einer entsprechenden Haltevorrichtung über eine einzelne Schraube festlegbar sein, wobei es über einen Formschluss gegen Verdrehung gesichert ist.

Ganz besonders vorteilhaft kann das Zerkleinerungswerkzeug und das Gegenschneidenwerkzeug gegenüber der Haltevorrichtung jeweils um 120° verdrehbar montierbar sein.

Ein Ausführungsbeispiel der Erfindung ist anhand der Zeichnung näher erläutert. Es zeigen:
- Fig. 1:: eine schematische Darstellung der Zerkleinerungsvorrichtung nach einer bevorzugten Ausführungsvariante der Erfindung,
- Fig. 2:: eine perspektivische Ansicht der Zerkleinerungsvorrichtung,
- Fig. 3:: eine perspektivische Ansicht der Gegenschneideneinheit der Zerkleinerungsvorrichtung nach Anspruch 2,
- Fig. 4, a, b, c:: jeweils eine Seitenansicht, eine Draufsicht und eine Ansicht von vorne der Gegenschneideneinheit nach Fig. 3,
- Fig. 5, a, b:: eine Seitenansicht und eine Draufsicht auf eine Zerkleinerungswalze der erfindungsgemäßen Zerkleinerungsvorrichtung und
- Fig. 6:: ein Detail eines Zerkleinerungswerkzeuges, explosionsartig auseinandergezogen.

In Fig. 1 ist eine Zerkleinerungsvorrichtung 10 dargestellt, die beispielsweise auf einem Lkw montierbar ist. Die Zerkleinerungsvorrichtung 10 weist einen Einfülltrichter 12 zum Einfüllen des zu zerkleinernden Materials, beispielsweise organischen Materials, auf. Unterhalb des Einfülltrichters 12 ist zunächst eine langsam laufende Zerkleinerungswalze 14 mit einem Walzengrundkörper 16 und Zerkleinerungswerkzeugen 18 angeordnet. Unterhalb der Zerkleinerungswalze 14 ist ein Aufnahmeraum 20 für das zerkleinerte Gut sowie ein hier nicht näher dargestelltes Förderband zum Abtransport des zerkleinerten Gutes angeordnet. Die Zerkleinerungswalze 14 wirkt in an sich bekannter Weise mit einer Gegenschneideneinheit 22 zusammen, die aus einem Gegenschneidenwerkzeugträger 28 und auf diesem angeordneten Gegenschneidenwerkzeugen 28 besteht. Dabei kämmen die Zerkleinerungswerkzeuge 18 mit den Gegenschneidenwerkzeugen 26. Zur Spalteinstellung zwischen den Gegenschneidenwerkzeugen 26 und den Zerkleinerungswerkzeugen 18 ist die gesamte Gegenschneideneinheit 22 um einen Zapfen 30 schwenkbar gelagert.

Die Verschwenkung der Gegenschneideneinheit 22 erfolgt über zwei in der hier vorliegenden Darstellung nicht näher gezeigte Keile, die über zwei - in der Fig. 2 dargestellt - synchron geschaltete Hydraulikzylinderkolbeneinheiten 40 bzw. 42 nach innen bzw. außen bewegt werden, sodaß sie sich auf ebenfalls nicht in der Zeichnung dargestellte Gegenflächen, die rahmenfest ausgeführt sind, abgleiten und somit eine Verschwenkung der Gegenschneideneinheit 22 in Schwerkraftrichtung ermöglichen. Soweit die Keile vollständig zurückgezogen sind, also nicht mehr im Eingriff mit den entsprechenden Gegenflächen stehen, verschwenkt die Gegenschneideneinheit 22 in Schwerkraftrichtung nach unten, so daß die gesamte Gegenschneideneinheit 22 nicht mehr mit der Zerkleinerungswalze 14 im Eingriff steht. Um eine flächige Auflage der Keile zu gewährleisten, sind diese ebenfalls in nicht näher dargestellter Art und Weise in Führungen zylindrisch geführt und damit frei verdrehbar, so daß sie sich an ihre Anlagefläche anpassen können.

Mit der Zerkleinerungswalze 14 wirken kammartig nebeneinander angeordnete Abstreifer 36 zusammen, die insbesondere aus Fig. 1 und der perspektivischen Darstellung gemäß Fig. 2 gezeigt sind. In der perspektivischen Darstellung gemäß Fig. 2 sind aus Vereinfachungsgründen die Zerkleinerungswerkzeuge 18 auf dem Walzengrundkörper 16 weggelassen.

In den Figuren 3 und 4 a, b, c ist die Gegenschneideneinheit 22 getrennt dargestellt. Aus dieser Darstellung wird deutlich, daß die Gegenschneidenwerkzeuge 26, die sich jeweils benachbart sind, versetzt gegenüber den jeweils folgenden Gegenschneidenwerkzeugen 26 angeordnet sind. Dabei ist der Versatz hier alternierend angeordnet. Oberhalb der Gegenschneidenwerkzeuge 26 sind Leisten 34 nebeneinander angeordnet, die über einen Teil ihrer Länge schräg zu den Gegenschneidenwerkzeugen 26 hin verlaufen.

In Fig. 5 ist die Zerkleinerungswalze 14 in den Darstellungen a und b gezeigt, wobei hier mehrere Reihen von spiralförmig zueinander angeordneten Zerkleinerungswerkzeugen 18 aufgebracht sind.

Aus Fig. 6 wird deutlich, wie die jeweiligen Werkzeuge ausgestaltet sind. Da diese identisch ausgeführt sind, kann es sich in der Fig. 6 um ein Zerkleinerungswerkzeug 18 oder um ein Gegenschneidenwerkzeug 26 handeln. Das Gegenschneidenwerkzeug 26 bzw. Zerkleinerungswerkzeug 18 ist in seiner Projektion im wesentlichen ein gleichseitiges Dreieck mit abgerundeten Ecken. Im Bereich der abgerundeten Ecken sind, wie aus der perspektivischen Darstellung gemäß der Fig. 6 deutlich, vorstehende Zähen 38 ausgebildet. Das Zerkleinerungswerkzeug 18 bzw. das Gegenschneidenwerkzeug 26 sind auf einer entsprechenden Haltevorrichtung 44 gehalten, wobei die Haltevorrichtung 44 im hier dargestellten Ausführungsbeispiel zweiteilig ausgebildet ist. Beide Teile 44 sind auf dem Walzengrundkörper 16 bzw. dem Gegenschneidenwerkzeugträger 24 aufgeschweißt. Über eine einzelne Schraube 46 wird das Gegenschneidenwerkzeug und das Zerkleinerungswerkzeug auf der Haltevorrichtung 44 befestigt und mittels einer Mutter 48 gehalten. Über Ausnehmungen 50 im Zerkleinerungswerkzeug 18 bzw. im Gegenschneidenwerkzeug 26 greifen Zapfen 52 der Haltevorrichtung 44 formschlüssig ein.

Dabei handelt es sich, wie in Fig. 6 dargestellt, um drei Zapfen 52, die symmetrisch angeordnet sind. Aufgrund der entsprechenden Anordnung, wie sie in Fig. 6 dargestellt ist, kann das Werkzeug nach Verschleiß eines der Zähne 38 jeweils um 120° gedreht werden, so daß hier sämtliche Schneidezähne 38 der Reihe nach gleichmäßig abgenutzt werden können. Durch diese Anordnung kann die Standzeit des Zerkleinerungswerkzeugs 18 bzw. des Gegenschneidenwerkzeugs 26 wesentlich verlängert werden.

## Patentansprüche

1. Zerkleinerungsvorrichtung (10), insbesondere für Gewerbeabfälle und hausmüllähnliche Materialien, mit einer langsam laufenden Zerkleinerungswalze (14), die auf Umfang verteilt Zerkleinerungswerkzeuge (18) trägt, und mit den Zerkleinerungswerkzeugen (18) zusammenwirkenden Gegenschneidenwerkzeugen (26) die auf einem Gegenschneidenwerkzeugträger (28) angeordnet sind, wobei die Zerkleinerungswerkzeuge (26) auf der Zerkleinerungswalze (14) und die Gegenschneidenwerkzeuge (26) auf dem Gegenschneidenwerkzeugträger (28) identisch sind,
**dadurch gekennzeichnet,**
**dass** die Schnittspaltverstellung zwischen der Zerkleinerungswalze (14) und der im wesentlichen aus dem Gegenschneidenwerkzeugträger (28) und den Gegenschneidenwerkzeugen (26) bestehenden Gegenschneideneinheit (22) einstellbar ist mittels zwei jeweils seitlich angeordneter Keile, welche koaxial zur Zerkleinerungswalze (14) bewegbar sind und mit gegenflächen zusammenwirken, welche rahmenfest ausgeführt sind.

2. Zerkleinerungsvorrichtung nach Anspruch 1 **dadurch gekennzeichnet, dass** die Keile über zwei synchron zueinander ansteuerbare Kolbenzylindereinheiten (40,42) gegenüber einer gestellfesten Schräge verschiebbar sind, um so den Schnittspalt zu verstellen.

3. Zerkleinerungsvorrichtung nach Anspruch 1 oder 2, **dadurch gekennzeichnet, dass** die Gegenschneidenwerkzeuge (26) auf dem Gegenschneidenwerkzeugträger (28) versetzt zueinander angeordnet sind.

4. Zerkleinerungsvorrichtung nach einem der Ansprüche 1 bis 3, **dadurch gekennzeichnet, dass** an dem Gegenschneidenwerkzeugträger (28) Leisten (34) derart angeordnet sind, dass sie das zu zerkleinernde Material im Verdichtungsvorgang axial transportieren.

5. Zerkleinerungsvorrichtung nach einem der Ansprüche 1 bis 4, **dadurch gekennzeichnet, dass** die Zerkleinerungswerkzeuge (18) auf der Zerkleinerungswalze (14) spiralförmig nebeneinander angeordnet sind.

6. Zerkleinerungsvorrichtung nach einem der Ansprüche 1 bis 5, **dadurch gekennzeichnet, dass** zusätzlich Abstreifer vorgesehen sind, die zwischen die auf der Zerkleinerungswalze (14) angeordneten Zerkleinerungswerkzeuge (18) greifen.

7. Zerkleinerungsvorrichtung nach einem der Ansprüche 1 bis 6, **dadurch gekennzeichnet, dass** das Gegenschneidenwerkzeug (26) bzw. das Zerkleinerungswerkzeug (18) in seiner Projektion im wesentlichen einem gleichseitigen Dreieck entspricht und dass in den abgerundeten Ecken des Dreiecks vorstehende Zähne ausgebildet sind.

8. Zerkleinerungsvorrichtung nach Anspruch 7, **dadurch gekennzeichnet, dass** das Zerkleinerungswerkzeug (18) bzw. das Gegenschneidenwerkzeug (26) auf einer entsprechenden Haltevorrichtung (44) über eine einzelne Schraube (46) festlegbar ist, wobei es über einen Formschluss gegen Verdrehung gesichert ist.

9. Zerkleinerungsvorrichtung nach Anspruch 7 oder 8, **dadurch gekennzeichnet, dass** das Zerkleinerungswerkzeug (18) und das Gegenschneidenwerkzeug (26) gegenüber der Haltevorrichtung (44) jeweils um 120° verdrehbar montierbar ist.

## Claims

1. A crusher apparatus (10), in particular for industrial waste and domestic waste-like materials, comprising a slowly running crusher roll (14) which carries crusher tools (18) distributed over the periphery and comprising counter-blade tools (26) cooperating with the crusher tools (18) and arranged on a counter-blade tool carrier (28), wherein the crusher tools (26) on the crusher roll (14) and the counter-blade tools (26) on the counter-blade tool carrier (28) are identical,
**characterised in that**
the cutting gap adjustment between the crusher roll (14) and the counter-blade unit (22) substantially consisting of the counter-blade tool carrier (28) and the counter-blade tools (26) is adjustable by means of two wedges which are respectively arranged at the side, which are movable coaxially to the crusher roll (14) and which cooperate with counter-surfaces which are made fixed to a frame.

2. A crusher apparatus in accordance with claim 1, wherein the wedges are displaceable with respect to an incline fixed with respect to the frame via two pistonin-cylinder units (40, 42), which can be controlled synchronously to one another, in order to thus adjust the cutting gap.

3. A crusher apparatus in accordance with either of claims 1 or 2, wherein the counter-blade tools (26) are arranged offset to one another on the counter-blade tool carrier (26).

4. A crusher apparatus in accordance with any of claims 1 to 3, wherein rails (34) are arranged on the counter-blade tool carrier (28) such that they axially transport the material to be crushed in the compacting process.

5. A crusher apparatus in accordance with any of claims 1 to 4, wherein the crusher tools (18) on the crusher roll (14) are arranged in spiral form next to one another.

6. A crusher apparatus in accordance with any of claims 1 to 5, wherein scrapers are additionally provided which engage between the crusher tools (18) arranged on the crusher roll (14).

7. A crusher apparatus in accordance with any of claims 1 to 6, wherein the counter-blade tool (26) and/or the crusher tool (18) substantially corresponds in its/their projection to an equilateral triangle and wherein projecting teeth are formed in the rounded comers of the triangle.

8. A crusher apparatus in accordance with claim 7, wherein the crusher tool (18) and/or the counter-blade tool (26) can be fixed on a corresponding holding apparatus (44) via a single screw (46), with it/they being secured against rotation by shape-matching.

9. A crusher apparatus in accordance with claim 7 or claim 8, wherein the crusher tool (18) and the counter-blade tool (26) can each be installed rotatably by 120° with respect to the holding apparatus (44).

## Revendications

1. Dispositif de broyage (10), en particulier pour des déchets industriels et des matériaux semblables à des déchets ménagers, comprenant un cylindre de broyage (14) tournant lentement, qui porte des outils de broyage (18) répartis à la périphérie, et des outils à contre-lames (26) agissant conjointement avec les outils de broyage (18), qui sont disposés sur un porte-outils à contre-lames (28), les outils de broyage (26) sur le cylindre de broyage (14) et les outils à contre-lames (26) sur le porte-outils à contre-lames (28) étant identiques,
**caractérisé en ce que**
le réglage de la fente de coupe entre le cylindre de broyage (14) et l'unité à contre-lames (22) comprenant essentiellement le porte-outils à contre-lames (28) et les outils à contre-lames (26) peut être réglé au moyen de deux clavettes (1) disposées respectivement sur le côté, qui peuvent être déplacées sur le même axe que l'axe de broyage (14) et agissent conjointement avec des contre-surfaces qui sont réalisés de façon solidaire du cadre.

2. Dispositif de broyage selon la revendication 1, **caractérisé en ce que** les clavettes peuvent coulisser au moyen de deux unités de piston-cylindre (40, 42) pouvant être commandées de façon synchrone par rapport à un chanfrein fixé sur le bâti, afin de déplacer ainsi la fente de coupe.

3. Dispositif de broyage selon la revendication 1 ou 2, **caractérisé en ce que** les outils à contre-lames (26) sont disposés de façon décalée les uns par rapport aux autres sur le porte-outils à contre-lames (28).

4. Dispositif de broyage selon l'une quelconque des revendications 1 à 3, **caractérisé en ce que** des baguettes (34) sont disposées sur le porte-outils à contre-lames (28) de telle sorte qu'elles transportent axialement le matériau à broyer dans l'opération de compactage.

5. Dispositif de broyage selon l'une quelconque des revendications 1 à 4, **caractérisé en ce que** les outils de broyage (18) sont disposés sur le cylindre de broyage (14) en forme de spirale les uns à côté des autres.

6. Outil de broyage selon l'une quelconque des revendications 1 à 5, **caractérisé en ce qu'**il est prévu en supplément des racleurs qui s'engagent entre les outils de broyage (10) disposés sur le cylindre de broyage (14).

7. Dispositif de broyage selon l'une quelconque des revendications 1 à 6, **caractérisé en ce que** l'outil à contre-lames (26) ou l'outil de broyage (18) correspond dans sa projection sensiblement à un triangle équilatéral et **en ce que** des dents saillantes sont réalisées dans les angles arrondis du triangle.

8. Dispositif de broyage selon la revendication 7, **caractérisé en ce que** l'outil de broyage (18) ou l'outil à contre-lames (26) peut être fixé sur un dispositif de retenue (44) approprié au moyen d'une vis (46) individuelle, de sorte qu'il est bloqué par rapport à la rotation au moyen d'une complémentarité de forme.

9. Dispositif de broyage selon la revendication 7 ou 8, **caractérisé en ce que** l'outil de broyage (18) et l'outil à contre-lames (26) peuvent être montés en tournant respectivement de 120° par rapport au dispositif de retenue (44).
